# EUROPÄISCHE PATENTSCHRIFT

(11) **EP 2 740 543 B1**
(45) Veröffentlichungstag und Bekanntmachung des Hinweises auf die Patenterteilung: **02.09.2015**
(21) Anmeldenummer: 13194846.5
(22) Anmeldetag: 28.11.2013
(51) Int. Cl.: B05B 1/16, B05B 13/06, B05B 15/06

(54) **Steuervorrichtung und Anlage für die Konservierung metallischer Bauteile**
Control device and device for the protection of metallic components
Dispositif de commande et installation de protection de composants métalliques

(30) Priorität: 07.12.2012 DE 102012111955
(43) Veröffentlichungstag der Anmeldung: 11.06.2014
(73) Patentinhaber: Euro-Automation SARL, 9990 Weiswampach (LU)
(72) Erfinder: Uerlings, René, 4850 Moresnet (BE)
(74) Vertreter: Kohlmann, Kai

(56) Entgegenhaltungen:
- DE-A1- 10 115 963
- DE-A1-102009 048 899
- DE-A1-102010 034 921
- DE-C1- 4 317 628

## Beschreibung

Die Erfindung betrifft eine Steuervorrichtung für die Konservierung von metallischen Bauteilen und Kraftfahrzeugkarosserien durch Aufbringen eines Korrosionsschutzmittels mit den im Oberbegriff des Anspruchs 1 genannten Merkmalen. Außerdem betrifft die Erfindung eine Anlage zum Konservieren von metallischen Bauteilen und von Kraftfahrzeugkarosserien durch Aufbringen eines Korrosionsschutzmittels mit einer derartigen Steuervorrichtung.

Aus dem Stand der Technik ist es bekannt, die Konservierung von metallischen Bauteilen und Hohlräumen von Kraftfahrzeugkarosserien durch Aufbringen eines Korrosionsschutzmittels, insbesondere eines erhitzten Wachses, durchzuführen. Die Konservierung dient dem Oberflächenschutz und verhindert eine Korrosion der metallischen Bauteile bzw. der Kraftfahrzeugkarosserie. Eine Anlage für die Konservierung weist ein Flutbecken auf, das bei der Konservierung der Kraftfahrzeugkarosserie abtropfendes Wachs auffängt und in einen Wachsvorratsbehälter zurückführt. Der Wachsvorratsbehälter ist mit einer Heizvorrichtung versehen, um das im Vorratsbehälter enthaltende Wachs auf einer Verarbeitungstemperatur, von etwa 120 Grad Celsius zu halten. Vom Wachsvorratsbehälter führt eine eine Pumpe enthaltende Wachs-Speiseleitung zu einer rohrförmigen Versorgungsleitung, die üblicherweise als Ringleitung ausgebildet ist und längs der Seitenwände des Flutbeckens verläuft. Die Ringleitung wird von mehreren Steuerventilen durchsetzt, an deren stirnseitigen Auslassöffnungen als flexible Schläuche ausgebildete Zuführleitungen für das Korrosionsschutzmittel zu einer Flutstelle angeschlossen sind. Die Zuführleitungen sind an dem gegenüberliegenden Ende an üblicherweise vertikal orientierte, fest mit der Anlage verbundene Flutdüsen angeschlossen. Die zu konservierenden Hohlräume weisen an der Unterseite der Fahrzeugkarosserie liegende Öffnungen auf, über die das Korrosionsschutzmittel mittels der Flutdüsen eingebracht wird. Der Aufbau einer derartigen Anlage sowie der Steuervorrichtung umfassend die aus der Ringleitung gespeisten Steuerventile ergibt sich aus der DE 101 15 963 A1.

Ein Nachteil der dort offenbarten Anlage und Steuervorrichtung besteht darin, dass über jedes Steuerventil der Steuervorrichtung das Korrosionsschutzmittel lediglich einer Flutstelle zugeführt werden kann. Des Weiteren lässt sich der Volumenstrom des Korrosionsschutzmittels nicht ohne weiteres an unterschiedliche, mit der Anlage konservierte metallische Bauteile bzw. Kraftfahrzeugkarosserien anpassen.

Ausgehend von diesem Stand der Technik liegt der Erfindung daher die Aufgabe zu Grunde, eine Steuervorrichtung der eingangs erwähnten Art zu schaffen, die die Versorgung einer bestimmten Anzahl von Flutstellen mit geringerem konstruktiven Aufwand, insbesondere mit einer geringeren Anzahl an Steuerventilen ermöglicht. Des Weiteren soll eine Anlage zur Konservierung von metallischen Bauteilen und Kraftfahrzeugkarosserien angegeben werden, die einen geringeren konstruktiven Aufwand erfordert.

Im Einzelnen wird diese Aufgabe bei einer Steuervorrichtung der eingangs erwähnten Art dadurch gelöst, dass die erste Auslassöffnung und mindestens eine weitere Auslassöffnung außerhalb der Versorgungsleitung radial in dem Schaltrohr angeordnet sind, mindestens ein Auslassdurchgang außerhalb der Versorgungsleitung radial in der Schaltwelle angeordnet ist und im Inneren der Höhlung mündet, wobei jeder Auslassdurchgang und die Auslassöffnungen derart zueinander angeordnet sind, dass in mindestens zwei relativen Winkellagen der Schaltwelle zu dem Schaltrohr stets nur eine Auslassöffnung über die Höhlung und den Vorlauf mit dem Inneren der Versorgungsleitung in für das Korrosionsschutzmittel leitender Verbindung steht.

Durch die erfindungsgemäße radiale Anordnung sämtlicher Auslassöffnungen außerhalb der Versorgungsleitung ist es möglich, mit mindestens einem radial in der drehbaren Schaltwelle angeordneten Auslassdurchgang durch Verdrehen der Schaltwelle selektiv das Korrosionsschutzmittel zu den mit den mehreren Auslassöffnungen verbundenen Flutstellen zu leiten.

Die mindestens zwei relativen Winkellagen zwischen Schaltwelle und Schaltrohr zur selektiven Versorgung der an die Auslassöffnungen angeschlossenen Flutstellen werden durch Verdrehen der Schaltwelle in dem Schaltrohr eingestellt.

Die Auslassöffnungen in dem Schaltrohr sowie die Auslassdurchgänge in der Schaltwelle können beispielsweise als im Querschnitt runde Durchbohrungen ausgeführt sein. Vorzugsweise stimmt der Querschnitt der Auslassöffnungen mit dem Querschnitt der Auslassdurchgänge überein. Die Auslassdurchgänge in der Schaltwelle werden, sofern sie nicht mit einer Auslassöffnung in vollständiger oder teilweiser Überdeckung stehen, durch die Innenmantelfläche des Schaltrohres verschlossen.

Der im Inneren der Versorgungsleitung angeordnete Vorlauf für jedes Steuerventil bringt in mindestens zwei relativen Winkellagen der Schaltwelle zu dem Schaltrohr die Höhlung im Inneren der Schaltwelle mit dem Inneren der Versorgungsleitung in für das Korrosionsschutzmittel leitende Verbindung. Um diese leitende Verbindungen herzustellen, weist der Vorlauf vorzugsweise mindestens eine radiale Einlassöffnung in dem Schaltrohr, die im Inneren der Versorgungsleitung mündet und mindestens einen radialen Einlassdurchgang in der Schaltwelle, der in der Höhlung mündet, auf, wobei durch Verdrehen der Schaltwelle jede Einlassöffnung des Schaltrohres mit mindestens einem Einlassdurchgang der Schaltwelle in Überdeckung bringbar ist.

Sofern sämtliche Einlassöffnungen und Einlassdurchgänge des Vorlaufs in Richtung der Längsachsen von Schaltrohr und Schaltwelle nicht axial beabstandet sind, weist das Schaltrohr mindestens eine Einlassöffnung und die Schaltwelle mindestens zwei radial versetzte Einlassdurchgänge auf. Alternativ weist das Schaltrohr mindestens zwei radial versetzte Einlassöffnungen und die Schaltwelle mindestens einen Einlassdurchgang auf.

Sofern die Einlassöffnungen oder Einlassdurchgänge in Richtung der Längsachsen von Schaltrohr bzw. Schaltwelle axial beabstandet sind, weist das Schaltrohr mindestens zwei axial beabstandete und radial versetzte Einlassöffnungen und die Schaltwelle mindestens zwei axial beabstandete und radial versetzte Einlassdurchgänge auf.

Um in unterschiedlichen relativen Winkellagen der Schaltwelle zu dem Schaltrohr stets nur eine Auslassöffnung über die Höhlung in der Schaltwelle und den Vorlauf mit dem Inneren der Versorgungsleitung in für das Korrosionsschutzmittel leitende Verbindung zu bringen, bestehen unterschiedliche Möglichkeiten der Anordnung der mindestens zwei Auslassöffnungen sowie der mit diesen Auslassöffnungen zusammenwirkenden Auslassdurchgänge in der Schaltwelle, die sich aus den Merkmalen der Unteransprüche 7 - 10 ergeben.

Um in dem zu konservierenden Hohlraum befindliches überschüssiges Korrosionsschutzmittel über die Zuführleitungen einem Flutbecken zur Wiederverwendung zuzuführen, ist die Steuervorrichtung vorzugsweise derart ausgebildet, dass außerhalb der Versorgungsleitung radial in dem Schaltrohr ein Rücklaufauslass angeordnet ist, ein radial in der Schaltwelle angeordneter Rücklaufdurchgang im Inneren der Höhlung mündet, der durch Verdrehen der Schaltwelle mit dem Rücklaufauslass in dem Schaltrohr in Überdeckung bringbar ist, wobei der Rücklaufdurchgang und jeder Einlassdurchgang in der Schaltwelle derart zueinander angeordnet sind, dass jeder Einlassdurchgang durch das Schaltrohr verschlossen ist, wenn der Rücklaufdurchgang mit dem Rücklaufauslass in Überdeckung steht. Hierdurch wird vermieden, dass aus der Ringleitung unter Druck stehendes Korrosionsschutzmittel durch den Rücklaufauslass zusammen mit dem überschüssigen Korrosionsschutzmittel abfließt. Der Rücklaufauslass befindet sich vorzugsweise an der Unterseite des Schaltrohres, damit das überschüssige Korrosionsschutzmittel drucklos abfließen kann. Die Auslassöffnungen in der Schaltwelle fluchten mit weiteren Durchgängen in der Schaltwelle, wenn der Rücklaufdurchgang mit dem Rücklaufauslass in Überdeckung steht. Hierdurch kann das überschüssige Korrosionsmittel aus den Schläuchen zu den Flutdüsen ungehindert durch den Rücklaufauslass abfließen.

Um die Durchflussmenge des Korrosionsschutzmittels von 0 bis zu einem vorbestimmten Maximalwert kontinuierlich einstellen zu können, sind jede Auslassöffnung und jeder Auslassdurchgang derart zueinander angeordnet, dass durch Verdrehen der Schaltwelle die Größe der Überdeckung, das heißt die Größe des freien Querschnitts zwischen jeder Auslassöffnung und jedem Auslassdurchgang verändert wird. Alternativ oder zusätzlich kann jede Einlassöffnung und jeder Einlassdurchgang des Vorlaufs derart zueinander angeordnet sein, dass durch Verdrehen der Schaltwelle die Größe der Überdeckung, das heißt die Größe des freien Querschnitts zwischen jeder Einlassöffnung und jedem Einlassdurchgang kontinuierlich verändert wird.

Der Antrieb zum Verdrehen der Schaltwelle ist vorzugsweise ein Stellmotor, insbesondere ein Servo-Antrieb. Der Vorteil eines Servo-Antriebs besteht in der hohen Genauigkeit der Drehbewegung des Rotors, die eine exakte Verdrehung der Schaltwelle in die mindestens zwei relativen Winkellagen der Schaltwelle zu dem Schaltrohr ermöglicht. Des Weiteren ist der Servo-Antrieb für die kontinuierliche Einstellung der Überdeckung zwischen jeder Auslassöffnung und jedem Auslassdurchgang bzw. jeder Einlassöffnung und jedem Einlassdurchgang geeignet. Des Weiteren lässt sich ein Servomotor vorteilhaft mit einer Programmsteuerung verbinden, die derart programmiert ist, dass der Drehwinkel der mit dem Stellmotor verbundenen Schaltwelle und damit die Flutstelle und/oder die Menge an Korrosionsschutzmittel für die Konservierung jedes Bauteils präzise einstellbar ist.

Eine bevorzugte Anlage zum Konservieren von metallischen Bauteilen sowie von Kraftfahrzeugkarosserien ergibt sich aus den Merkmalen der Ansprüche 16 und 17.

Einzelheiten der erfindungsgemäßen Steuervorrichtung und Anlage können der beigefügten zeichnerischen Darstellung sowie der nachfolgenden Beschreibung eines Ausführungsbeispieles entnommen werden. Es zeigen
- **Figur 1**: einen schematischen Längsschnitt durch eine erfindungsgemäße Steuervorrichtung sowie
- **Figur 2**: eine schematische Darstellung einer Steuervorrichtung nach Figur 1 in einer Hohlraumkonservierungsanlage.

Für die nachfolgende Beschreibung wird davon ausgegangen, dass es sich bei dem Korrosionsschutzmittel um ein Wachs handelt, welches einen Schmelzpunkt von beispielsweise 90 Grad Celsius hat und in der erfindungsgemäßen Anlage für die Konservierung von metallischen Bauteilen und Kraftfahrzeugkarosserien auf einer Verarbeitungstemperatur von beispielsweise 120 Grad Celsius gehalten wird.

Figur 1 zeigt einen Querschnitt durch eine rohrförmige Versorgungsleitung (1) zur Zuführung des Wachses zu mehreren Steuerventilen (2), die im Längsabstand voneinander in die Versorgungsleitung (1) eingesetzt sind. Das Steuerventil (2) umfasst ein die Versorgungsleitung (1) durchsetzendes Schaltrohr (3), in dem drehbar eine Schaltwelle (4) gelagert ist.

An den beiden diametral gegenüberliegenden Durchtrittsstellen des Schaltrohrs (3) durch die Versorgungsleitung (1) befinden sich jeweils rohrförmige Ansatzstücke (5, 6) an der Versorgungsleitung (1), die endseitig einen Flansch (7, 8) aufweisen. Die Ansatzstücke (5, 6) umgeben das Schaltrohr an der Durchtrittsstelle dichtend, so dass kein Wachs zwischen dem Schaltrohr (3) und der Durchtrittsöffnung durch die Wandung der Versorgungsleitung (1) austreten kann. Mit den Flanschen (7, 8) sind ein linker und ein rechter Ventilkörper (9, 10) verschraubt. Der linke und rechte Ventilkörper (9, 10) nehmen einen Teil des Überstandes des Schaltrohres (3) außerhalb der Versorgungsleitung (1) auf. Die in dem Schaltrohr (3) drehbar angeordnete Schaltwelle (4) ist mit einer zu deren Längsachse koaxialen Höhlung versehen, die beispielsweise als Sacklochbohrung von der in Figur 1 linken Seite in die Schaltwelle (3) eingebracht ist und sich bis zu einem Vorlauf (13) im Inneren (12) der Versorgungsleitung (1) erstreckt. Stirnseitig ist die Höhlung durch einen Deckel verschlossen. Der Vorlauf (13) bringt in zwei unterschiedlichen relativen Winkellagen der Schaltwelle (4) zu dem Schaltrohr (3) die Höhlung im Inneren der Schaltwelle (4) mit dem Inneren (12) der Versorgungsleitung (1) in für den Wachs leitende Verbindung, so dass das Wachs aus der Versorgungsleitung (1) in die Höhlung einströmt.

Der Vorlauf (13) wird in dem dargestellten Ausführungsbeispiel von zwei axial beabstandeten und radial versetzten Einlassöffnungen (14) in dem Schaltrohr (3) gebildet, die im Inneren (12) der Versorgungsleitung (1) münden. Von den beiden Einlassöffnungen ist lediglich die an der Unterseite des Schaltrohrs (3) angeordnete Einlassöffnung (14) erkennbar, während die axial beabstandete und radial versetzte Einlassöffnung sich auf der in Figur 1 nicht erkennbaren Rückseite des Schaltrohres (3) befindet.

Die Schaltwelle (4) verfügt über zwei um denselben Betrag axial beabstandete Einlassdurchgänge (15), wobei durch Verdrehen der Schaltwelle (4) in eine der beiden relativen Winkellagen zwischen Schaltwelle (4) und Schaltrohr (3) jede der beiden Einlassöffnungen (14) des Schaltrohres (3) mit einem der beiden Einlassdurchgänge (15) in der Schaltwelle (4) in Überdeckung bringbar ist. Die Einlassdurchgänge (15) sind derart radial versetzt in der Schaltwelle (4) angeordnet, dass stets nur einer der beiden Einlassdurchgänge (15) mit einer der beiden Einlassöffnungen (14) in Überdeckung steht.

An dem linken Überstand des Schaltventils weist das Schaltrohr (3) zwei axial beabstandete und radial versetzte Auslassöffnungen (16 a, b) und die Schaltwelle zwei axial um denselben Betrag beabstandete, jedoch radial nicht versetzte Auslassdurchgänge (17a, b) auf, wobei durch Verdrehen der Schaltwelle (4) jede der beiden Auslassöffnungen (16 a, b) des Schaltrohres (3) mit einem der beiden Auslassdurchgänge (17a, b) in der Schaltwelle (4) in Überdeckung bringbar ist. In den linken Ventilkörper (9) sind fluchtend mit den radialen Auslassöffnungen (16 a, b) Schlauchanschlüsse (18a, b) eingeschraubt, in die die Auslassöffnungen (16 a, b) des Schaltrohres (3) einmünden. Die Schlauchanschlüsse (18a, b) sind mit den der Übersichtlichkeit halber nicht dargestellten Zuführleitungen für das Korrosionsschutzmittel zu zwei Flutstellen verbunden.

In dem Überstand des Schaltrohrs (3) außerhalb der Versorgungsleitung (1) ist radial in dem Schaltrohr (3) ein nach unten weisender Rücklaufauslass (19) angeordnet. Ein radial in der Schaltwelle (4) angeordneter Rücklaufdurchgang (20) mündet, ebenso wie die Auslassdurchgänge (17a, b) im Inneren der Höhlung. Der Rücklaufdurchgang (20) ist durch Verdrehen der Schaltwelle (4) mit dem Rücklaufauslass (19) in Überdeckung bringbar, wobei der Rücklaufdurchgang (20) und die beiden Einlassdurchgänge (15) in der Schaltwelle derart zueinander angeordnet sind, dass die beiden Einlassdurchgänge (15) durch das umgebene Schaltrohr (3) verschlossen sind, wenn der Rücklaufdurchgang (20) mit dem Rücklaufauslass (19) in Überdeckung steht und überschüssiges Wachs durch den an der Unterseite in den linken Ventilkörper (9) eingeschraubten Schlauchanschluss (21) in das der Übersichtlichkeit halber nicht dargestellte beheizbare Flutbecken der Anlage zum Konservieren geleitet wird. Hierdurch wird vermieden, dass aus der Ringleitung unter Druck stehendes Korrosionsschutzmittel durch den Rücklaufauslass zusammen mit dem überschüssigen Korrosionsschutzmittel abfließt. Die Auslassöffnungen (16a, b) in der Schaltwelle fluchten mit weiteren, in der Figur nicht dargestellten Durchgängen in der Schaltwelle (4), wenn der Rücklaufdurchgang (20) mit dem Rücklaufauslass (19) in Überdeckung steht. Hierdurch kann das überschüssige Korrosionsmittel aus den Zuführungsleitungen ungehindert durch den Rücklaufauslass (19) abfließen. Die weiteren, jeweils radial zu den Auslassdurchgängen (17a, b) versetzt angeordneten Durchgänge werden durch die Schaltwelle (4) verschlossen, sobald der Rücklaufdurchgang (20) mit dem Rücklaufauslass (19) nicht mehr in Überdeckung steht.

Die Schaltwelle (4) ragt über den rechten Überstand des Schaltrohres (3) hinaus. Dieses Ende ist über eine Kupplung (22) mit einem als Servomotor ausgeführten Antrieb (23) zum Verdrehen der Schaltwelle (4) verbunden. Der Servomotor wird von einer nicht dargestellten Programmsteuerung angesteuert, die derart programmiert ist, dass der Drehwinkel der mit dem Servomotor verbundenen Schaltwelle (4) in unterschiedlichen relativen Winkellagen zwischen Schaltwelle (4) und Schaltrohr (3) einstellbar ist.

In einer ersten relativen Winkellage gelangt die im Bild linke Einlassöffnung (14) mit dem im Bild nicht dargestellten Einlassdurchgang (15) in Überdeckung. Gleichzeitig befindet sich die Auslassöffnung (16 b) in Überdeckung mit dem Auslassdurchgang (17b), so dass über den Schlauchanschluss (18 b) Wachs zu der ersten Flutstelle gelangt.

In einer zweiten Winkellage steht die im Bild nicht dargestellte Einlassöffnung (14) an der Vorderseite des Schaltrohres (3) mit dem im Bild dargestellten Einlassdurchgang (15) in Überdeckung (vgl. Figur 1). Gleichzeitig befindet sich die Auslassöffnung (16a) in Überdeckung mit dem Auslassdurchgang (17a), so dass über den Schlauchanschluss (18a) Wachs zu der zweiten Flutstelle gelangt.

In einer dritten Winkellage sind die Einlassdurchgänge (15) in der Schaltwelle (4) durch das Schaltrohr (3) beide verschlossen, während der Rücklaufauslass (19) und der Rücklaufdurchgang (20) in Überdeckung stehen, so dass Wachs über den Schlauchanschluss (21) sowie eine daran angeschlossene Leitung in das nicht dargestellte Flutbecken zurückfließen kann.

Bei längeren Unterbrechungen des Flutvorgangs über die erste bzw. zweite Flutstelle ist es erforderlich, dass in den nicht dargestellten Zuführleitungen befindliche Wachs zu entfernen, um somit ein Verstopfen der Zuführleitungen durch erstarrtes Wachs zu verhindern.

Der Vorteil der erfindungsgemäßen Lösung besteht darin, dass jedes Steuerventil mindestens zwei Flutstellen mit Wachs versorgen kann. Eine erfindungsgemäße Anlage zur Konservierung von metallischen Bauteilen bzw. zur Hohlraumkonservierung kann daher mit insgesamt weniger Steuerventilen in der Steuervorrichtung eine gleiche Anzahl von Flutstellen mit Wachs fluten. Insgesamt wird daher der Aufwand für die Steuervorrichtung der Anlage deutlich reduziert.

Der programmgesteuerte Servomotor hat darüber hinaus den Vorteil, dass für jede Flutstelle der Volumenstrom des Wachses individuell mit Hilf eines insbesondere PC-basierten Programms einstellbar ist.

Eine Anlage (24) für die Konservierung weist ein Flutbecken (25) auf, das bei der Konservierung der Kraftfahrzeugkarosserie abtropfendes Wachs auffängt und in einen in Figur 2 nicht dargestellten Wachsvorratsbehälter zurückführt. Der Wachsvorratsbehälter ist mit einer Heizvorrichtung versehen, um das im Vorratsbehälter enthaltende Wachs auf einer Verarbeitungstemperatur, von etwa 120 Grad Celsius zu halten. Vom Wachsvorratsbehälter führt eine eine Pumpe enthaltende Wachs-Speiseleitung zu der rohrförmigen Versorgungsleitung (1), die als Ringleitung ausgebildet ist und längs der Seitenwände (26) des Flutbeckens (25) verläuft. Die Ringleitung wird von mehreren Steuerventilen (2) durchsetzt, an deren beiden Auslassöffnungen (16a, b) mittels der Schlauchanschlüsse (18a, b) zwei als flexible Schläuche (27a, b) ausgebildete Zuführleitungen für den Heißwachs zu den Flutstellen (28a, b) angeschlossen sind. Die zu konservierenden Hohlräume (29a, b) weisen an der Unterseite der Fahrzeugkarosserie liegende Öffnungen auf, über die der Heißwachs mittels Flutdüsen (30a, b) eingebracht wird.

Die Befestigung der Versorgungsleitung (1) erfolgt an den Seitenwänden (26) des Flutbeckens 25 über in den Flutbeckeninnenraum (33) ragende Traversen (31). In den Seitenwänden (26) des Flutbeckens (25) befinden sich Heizrohre (32), in denen Heißwasser zur Beheizung des Flutbeckeninnenraums (33) auf zirka 90°C gefördert wird. Außerdem sind im Flutbeckeninnenraum (33) Heizrohre (34) angeordnet, die bei Bedarf die Flutstellen (28a, b) ebenfalls beheizen. Durch die Erwärmung des Flutbeckeninnenraums (33) wird ein Erstarren des Heißwachses in den zu den Flutstellen 28a, b führenden Schläuchen (27a, b) vermieden. Ein zusätzliches Beheizen der Schläuche (27a, b) ist nicht erforderlich.

In dem Flutbecken (25) sind mehrere Flutstellen (28a,b) zur Hohlraumkonservierung von Hohlräumen (29a, b) angeordnet. Jeweils zwei Flutstellen (28a, b) werden von einem Steuerventil (2) in der Ringleitung (1) nacheinander geflutet. Durch die Flutdüsen (30a, b) werden die Hohlräume (29a, b) der zu konservierenden Bauteile fast vollständig mit Heißwachs geflutet, so dass die zu konservierenden Flächen vollständig mit Heißwachs benetzt werden. Nach Beendigung des Flutvorganges erfolgt eine Entleerung der Hohlräume von dem nicht benötigten Heißwachs, das danach über das Flutbecken (25) der Anlage (24) Wieder zugeführt wird.

Der Antrieb (23) der Steuervorrichtung liegt außerhalb des Flutbeckens (25).

### Bezugszeichenliste

| **Nr.** | **Bezeichnung** |
|---|---|
| 1 | Versorgungsleitung |
| 2 | Steuerventile |
| 3 | Schaltrohr |
| 4 | Schaltwelle |
| 5 | Ansatzstück |
| 6 | Ansatzstück |
| 7 | Flansch |
| 8 | Flansch |
| 9 | linker Ventilkörper |
| 10 | rechter Ventilkörper |
| 11 | -- |
| 12 | Inneres der Versorgungsleitung |
| 13 | Vorlauf |
| 14 | Einlassöffnung |
| 15 | Einlassdurchgang |
| 16 a, b | Auslassöffnungen |
| 17 a, b | Auslassdurchgänge |
| 18 a, b | Schlauchanschlüsse |
| 19 | Rücklaufauslass |
| 20 | Rücklaufdurchgang |
| 21 | Schlauchanschluss |
| 22 | Kupplung |
| 23 | Antrieb |
| 24 | Anlage |
| 25 | Flutbecken |
| 26 | Seitenwände |
| 27 a, b | Schläuche |
| 28 a, b | Flutstellen |
| 29 a, b | Hohlräume |
| 30 a, b | Flutdüsen |
| 31 | Traverse |
| 32 | Heizrohre |
| 33 | Flutbeckeninnenraum |
| 34 | Heizrohre |

## Patentansprüche

1. Steuervorrichtung für die Konservierung von metallischen Bauteilen und Kraftfahrzeugkarosserien durch Aufbringen eines Korrosionsschutzmittels umfassend
- eine rohrförmige Versorgungsleitung (1) zur Zuführung des Korrosionsschutzmittels zu mindestens einem Steuerventil (2) mit einem Schaltrohr (3), das die Wandung der Versorgungsleitung (1) diametral durchsetzt,
- eine drehbar in dem Schaltrohr (3) angeordnete Schaltwelle (4), die mit einem koaxialen Hohlraum versehen ist,
- einen Antrieb (23) zum Verdrehen der Schaltwelle (4), der mit einem Ende der Schaltwelle (4) drehfest verbunden ist,
- einen im Inneren (12) der Versorgungsleitung (1) angeordneten Vorlauf (13) für jedes Steuerventil (2), der in mindestens zwei Winkellagen der Schaltwelle (4) relativ zu dem Schaltrohr (3) den Hohlraum im Inneren der Schaltwelle (4) mit dem Inneren (12) der Versorgungsleitung (1) in leitende Verbindung für das Korrosionsschutzmittel bringt,
- eine erste, außerhalb der Versorgungsleitung angeordnete Auslassöffnung (16 a) in dem Schaltrohr (3) an die eine Zuführleitung für das Korrosionsschutzmittel zu einer Flutstelle anschließbar ist,
**dadurch gekennzeichnet, dass**
- die erste Auslassöffnung (16 a) und mindestens eine weitere Auslassöffnung (16 b) außerhalb der Versorgungsleitung (1) radial in dem Schaltrohr (3) angeordnet sind,
- mindestens ein Auslassdurchgang (17a, b) außerhalb der Versorgungsleitung (19 radial in der Schaltwelle (4) angeordnet ist und im Inneren des Hohlraums mündet,
- wobei jeder Auslassdurchgang (17 a, b) und die Auslassöffnungen (16a, b) derart zueinander angeordnet sind, dass in den mindestens zwei Winkellagen der Schaltwelle (4) relativ zu dem Schaltrohr (3) stets nur eine Auslassöffnung (16 a, b) über den Hohlraum und den Vorlauf (13) mit dem Inneren (12) der Versorgungsleitung (1) in für das Korrosionsschutzmittel leitender Verbindung steht.

2. Steuervorrichtung nach Anspruch 1, **dadurch gekennzeichnet, dass** der Vorlauf (13)
- mindestens eine radiale Einlassöffnung (14) in dem Schaltrohr (3), die im Inneren (12) der Versorgungsleitung (1) mündet, und
- mindestens einen radialen Einlassdurchgang (15) in
der Schaltwelle (4), der in dem Hohlraum mündet,
aufweist, wobei durch Verdrehen der Schaltwelle (4) jede Einlassöffnung (14) des Schaltrohres (3) mit mindestens einem Einlassdurchgang (15) in der Schaltwelle (4) in Überdeckung bringbar ist.

3. Steuervorrichtung nach Anspruch 2, **dadurch gekennzeichnet, dass** das Schaltrohr (3) mindestens eine Einlassöffnung (14) und die Schaltwelle (4) mindestens zwei radial versetzte Einlassdurchgänge (15) aufweist.

4. Steuervorrichtung nach Anspruch 2, **dadurch gekennzeichnet, dass** das Schaltrohr (3) mindestens zwei radial versetze Einlassöffnungen (14) und die Schaltwelle mindestens einen Einlassdurchgang (15) aufweist.

5. Steuervorrichtung nach Anspruch 2, **dadurch gekennzeichnet, dass** das Schaltrohr (3) mindestens zwei axial beabstandete Einlassöffnungen (14) und die Schaltwelle (4) mindestens zwei axial beabstandete und radial versetzte Einlassdurchgänge (15) aufweist.

6. Steuervorrichtung nach Anspruch 2, **dadurch gekennzeichnet, dass** das Schaltrohr (3) mindestens zwei axial beabstandete und radial versetzte Einlassöffnungen (14) und die Schaltwelle (4) mindestens zwei axial beabstandete und radial versetzte Einlassdurchgänge (15) aufweist.

7. Steuervorrichtung nach einem der Ansprüche 1 bis 6,
**dadurch gekennzeichnet, dass** das Schaltrohr (3) mindestens zwei radial versetzte Auslassöffnungen (16 a, b) und die Schaltwelle (4) mindestens einen Auslassdurchgang (17 a, b)aufweist, wobei durch Verdrehen der Schaltwelle jede Auslassöffnung (16 a, b) des Schaltrohres (3) mit einem der Auslassdurchgänge (17 a, b) in der Schaltwelle (4) in Überdeckung bringbar ist.

8. Steuervorrichtung nach einem der Ansprüche 1 bis 6,
**dadurch gekennzeichnet, dass** das Schaltrohr (3) mindestens zwei axial beabstandete Auslassöffnungen (16 a, b) und die Schaltwelle (4) mindestens zwei axial beabstandete und radial versetzte Auslassdurchgänge (17 a, b) aufweist, wobei durch Verdrehen der Schaltwelle (4) jede Auslassöffnung (16 a, b) des Schaltrohres (3) mit einem der Auslassdurchgänge (17 a, b) in der Schaltwelle (4) in Überdeckung bringbar ist.

9. Steuervorrichtung nach einem der Ansprüche 1 bis 6,
**dadurch gekennzeichnet, dass** das Schaltrohr (3) mindestens zwei axial beabstandete und radial versetzte Auslassöffnungen (16 a, b) und die Schaltwelle (4) mindestens zwei axial beabstandete Auslassdurchgänge (17 a, b) aufweist, wobei durch Verdrehen der Schaltwelle (4) jede Auslassöffnung (16 a, b) des Schaltrohres (3) mit einem der Auslassdurchgänge (17 a, b) in der Schaltwelle (4) in Überdeckung bringbar ist.

10. Steuervorrichtung nach einem der Ansprüche 1 bis 6,
**dadurch gekennzeichnet, dass** das Schaltrohr (3) mindestens zwei axial beabstandete und radial versetzte Auslassöffnungen (16 a, b) und die Schaltwelle (4) mindestens zwei axial beabstandete und radial versetzte Auslassdurchgänge (17 a, b) aufweist, wobei durch Verdrehen der Schaltwelle (4) jede Auslassöffnung (16 a, b) des Schaltrohres mit einem der Auslassdurchgänge (17 a, b) in der Schaltwelle (4) in Überdeckung bringbar ist.

11. Steuervorrichtung nach einem der Ansprüche 1 bis 10, **dadurch gekennzeichnet, dass**
- außerhalb der Versorgungsleitung (1) radial in dem Schaltrohr (3) ein Rücklaufauslass (19) angeordnet ist und
- ein radial in der Schaltwelle (4) angeordneter Rücklaufdurchgang (20) im Inneren des Hohlraums mündet, der durch Verdrehen der Schaltwelle (4) mit dem Rücklaufauslass (19) in dem Schaltrohr (3) in Überdeckung bringbar ist,
- wobei der Rücklaufdurchgang (20) und jeder Einlassdurchgang (15) in der Schaltwelle (4) derart zueinander angeordnet sind, dass jeder Einlassdurchgang (15) durch das Schaltrohr (3) verschlossen ist, wenn der Rücklaufdurchgang (20) mit dem Rücklaufauslass (19) in Überdeckung steht.

12. Steuervorrichtung nach einem der Ansprüche 1 bis 11, **dadurch gekennzeichnet, dass** jede Auslassöffnung (16 a, b) und jeder Auslassdurchgang (17 a, b) derart zueinander angeordnet sind, dass durch Verdrehen der Schaltwelle (4) die Größe der Überdeckung zwischen jeder Auslassöffnung und jedem Auslassdurchgang kontinuierlich einstellbar ist.

13. Steuervorrichtung nach einem der Ansprüche 2 bis 12, **dadurch gekennzeichnet, dass** jede Einlassöffnung (14) und jeder Einlassdurchgang (15) des Vorlaufs (13) derart zueinander angeordnet sind, dass durch Verdrehen der Schaltwelle (4) die Größe der Überdeckung zwischen jeder Einlassöffnung (14) und jedem Einlassdurchgang (15) kontinuierlich einstellbar ist.

14. Steuervorrichtung nach einem der Ansprüche 1 bis 13, **dadurch gekennzeichnet dass** der Antrieb (23) zum Verdrehen der Schaltwelle ein Stellmotor ist.

15. Steuervorrichtung nach Anspruch 14, **dadurch gekennzeichnet, dass** der Stellmotor mit einer Programmsteuerung verbunden ist, die derart programmiert ist, dass der Drehwinkel der mit dem Stellmotor verbunden Schaltwelle und damit die Flutstelle und/oder die Menge an Korrosionsschutzmittel für die Konservierung jedes Bauteils einstellbar ist.

16. Anlage (24) zum Konservieren von metallischen Bauteilen und von Kraftfahrzeugkarosserien durch Aufbringen eines Wachses mit mindestens einer Steuervorrichtung nach einem oder mehreren der Ansprüche 1 bis 15, mit einem Flutbecken (25), das bei der Konservierung abtropfendes Wachs auffängt, einen mit einer Heizvorrichtung versehenen Wachsvorratsbehälter, der das darin enthaltene Wachs auf einer Verarbeitungstemperatur hält, eine Wachs-Speiseleitung, die vom Wachsvorratsbehälter zu der rohrförmigen Versorgungsleitung (1) führt, eine Pumpe zur Erzeugung eines Förderdrucks auf in der Versorgungsleitung (1) befindliches Wachs sowie an die Auslassöffnungen (16 a, b) jeder Steuervorrichtung angeschlossene Zuführleitungen (27 a, b) für das Wachs, die zu den an jede Steuervorrichtung angeschlossenen Flutstellen (28 a, b) führen.

17. Anlage zum Konservieren von metallischen Bauteilen und von Kraftfahrzeugkarosserien nach Anspruch 16, **dadurch gekennzeichnet, dass** in die Versorgungsleitung (1) der Steuervorrichtung mehrere Steuerventile (2) eingebaut sind.

## Claims

1. Control device for the protection of metallic components and motor vehicle bodies by application of a corrosion inhibiter comprising
- a tubular supply line (1) for supplying the corrosion inhibiter to at least one control valve (2) with a switching pipe (3) which passes diametrically through the wall of the supply line (1),
- a switching shaft (4) disposed rotatably in the switching pipe (3) which is provided with a coaxial cavity,
- a drive (23) for twisting the switching shaft (4), which is connected in a torque-proof manner to one end of the switching shaft (4),
- a lead portion (13) disposed in the interior (12) of the supply line (1) for each control valve (2), which in at least two angular positions of the switching shaft (4) relative to the switching pipe (3) brings the cavity in the interior of the switching shaft (4) in conducting communication with the interior (12) of the supply line (1) for the corrosion inhibiter,
- a first outlet opening (16a) disposed outside the supply line in the switching pipe (3) at which a supply line for the corrosion inhibitor can be connected to a flood point,
**characterized in that**
- the first outlet opening (16a) and at least one further outlet opening (16b) outside the supply line (1) are disposed radially in the switching pipe (3),
- at least one outlet passage (17a, b) outside the supply line (1) is disposed radially in the switching shaft (4) and opens in the interior of the cavity,
- wherein each outlet passage (17a, b) and the outlet openings (16a, b) are disposed in such a manner with respect to one another that in the at least two angular positions of the switching shaft (4) relative to the switching pipe (3) always only one outlet opening (16a, b) is in conducting communication for the corrosion inhibiter via the cavity and the lead portion (13) with the interior (12) of the supply line (1).

2. The control device according to claim 1, **characterized in that** the lead portion (13)
- comprises at least one radial inlet opening (14) in the switching pipe (3) which opens in the interior (12) of the supply line (1) and
- at least one radial inlet passage (15) in the
switching shaft (4) which opens in the cavity,
wherein by twisting the switching shaft (4) each inlet opening (14) of the switching pipe (3) can be brought to overlap with at least one inlet passage (15) in the switching shaft (4).

3. The control device according to claim 2, **characterized in that** the switching pipe (3) comprises at least one inlet opening (14) and the switching shaft (4) comprises at least two radially offset inlet passages (15).

4. The control device according to claim 2, **characterized in that** the switching pipe (3) comprises at least two radially offset inlet openings (14) and the switching shaft comprises at least one inlet passage (15).

5. The control device according to claim 2, **characterized in that** the switching pipe (3) comprises at least two axially spaced-apart inlet openings (14) and the switching shaft (4) comprises at least two axially spaced-apart and radially offset inlet passages (15).

6. The control device according to claim 2, **characterized in that** the switching pipe (3) comprises at least two axially spaced-apart and radially offset inlet openings (14) and the switching shaft (4) comprises two axially spaced-apart and radially offset inlet passages (15).

7. The control device according to any one of claims 1 to 6, **characterized in that** the switching pipe (3) comprises at least two radially offset outlet openings (16a, b) and the switching shaft (4) comprises at least one outlet opening (17a, b), wherein by twisting the switching shaft each outlet opening (16a, b) of the switching pipe (3) can be brought to overlap with one of the outlet passages (17a, b) in the switching shaft (4).

8. The control device according to any one of claims 1 to 6, **characterized in that** the switching pipe (3) comprises at least two axially spaced-apart outlet openings (16a, b) and the switching shaft (4) comprises at least two axially spaced-apart and radially offset outlet passages (17a, b), wherein by twisting the switching shaft (4) each outlet opening (16a, b) of the switching pipe (3) can be brought to overlap with one of the outlet passages (17a, b) in the switching shaft (4).

9. The control device according to any one of claims 1 to 6, **characterized in that** the switching pipe (3) comprises at least two axially spaced-apart and radially offset outlet openings (16a, b) and the switching shaft (4) comprises at least two axially spaced-apart outlet passages (17a, b), wherein by twisting the switching shaft (4) each outlet opening (16a, b) of the switching pipe (3) can be brought to overlap with one of the outlet passages (17a, b) in the switching shaft (4).

10. The control device according to any one of claims 1 to 6, **characterized in that** the switching pipe (3) comprises at least two axially spaced-apart and radially offset outlet openings (16a, b) and the switching shaft (4) comprises at least two axially spaced-apart and radially offset outlet passages (17a, b), wherein by twisting the switching shaft (4) each outlet opening (16a, b) of the switching pipe can be brought to overlap with one of the outlet passages (17a, b) in the switching shaft (4).

11. The control device according to any one of claims 1 to 10, **characterized in that**
- outside the supply line (1) a return outlet (19) is disposed radially in the switching pipe (3) and
- a return passage (20) disposed radially in the switching shaft (4) opens in the interior of the cavity which by twisting the switching shaft (4) can be brought to overlap with the return outlet (19) in the switching pipe (3),
- wherein the return passage (20) and each inlet passage (15) in the switching shaft (4) are disposed with respect to one another in such a manner that each inlet passage (15) is closed by the switching pipe (3) when the return passage (20) overlaps with the return outlet (19).

12. The control device according to any one of claims 1 to 11, **characterized in that** each outlet opening (16a, b) and each outlet passage (17a, b) are disposed with respect to one another in such a manner that by twisting the switching shaft (4) the size of the overlap between each outlet opening and each outlet passage can be adjusted continuously.

13. The control device according to any one of claims 2 to 12, **characterized in that** each inlet opening (14) and each inlet passage (15) of the lead portion (13) are disposed with respect to one another in such a manner that by twisting the switching shaft (4) the size of the overlap between each inlet opening (14) and each inlet passage (15) can be adjusted continuously.

14. The control device according to any one of claims 1 to 13, **characterized in that** the drive (23) for twisting the switching shaft is a servo motor.

15. The control device according to claim 14, **characterized in that** the servo motor is connected to a program controller which is programmed in such a manner that the angle of rotation of the switching shaft connected to the servo motor and therefore the flood point and/or the quantity of corrosion inhibiter can be adjusted for the protection of each component.

16. Installation (24) for protecting metallic components and motor vehicle bodies by application of a wax using at least one control device according to one or more of claims 1 to 15, comprising a flood basin (25) which collects dripping wax during the protection, a wax storage container provided with a heating device, which keeps the wax contained therein at a processing temperature, a wax supply line which leads from the wax storage container to a tubular supply line (1), a pump for producing a conveying pressure on wax located in the supply line (1) and supply lines (27a, b) for the wax connected to the outlet openings (16a, b) of each control device, which lead to the flood points (28a, b) connected to each control device.

17. Installation for protecting metallic components and motor vehicle bodies according to claim 16, **characterized in that** a plurality of control valves (2) are incorporated in the supply line (1) of the control device.

## Revendications

1. Dispositif de commande pour la conservation de pièces de construction métalliques et de carrosseries de véhicules automobiles par application d'un produit anticorrosif, comprenant
- un conduit d'alimentation (1) tubulaire pour amener le produit anticorrosif vers au moins une soupape de distribution (2), avec un tube contacteur (3) qui traverse diamétralement la paroi du conduit d'alimentation (1),
- un arbre de commande (4) placé de manière rotative dans le tube contacteur (3) qui est doté d'une cavité coaxiale,
- un entraînement (23) pour faire tourner l'arbre de commande (4), qui est relié de manière solidaire en rotation avec une extrémité de l'arbre de commande (4),
- un départ (13) placé à l'intérieur (12) du conduit d'alimentation (1) pour chaque soupape de distribution (2), qui dans au moins deux positions angulaires de l'arbre de commande (4) par rapport au tube contacteur (3) amène la cavité à l'intérieur de l'arbre de commande (4) en liaison conductrice pour le produit anticorrosion avec l'intérieur (12) du conduit d'alimentation (1),
- un premier orifice de sortie (16 a), placé à l'extérieur du conduit d'alimentation dans le tube contacteur (3), auquel peut se raccorder le conduit d'amenée pour le produit anticorrosion vers un point d'efflux,
**caractérisé en ce**
- **que** le premier orifice de sortie (16 a) et au moins un orifice de sortie (16 b) supplémentaire sont placés à l'extérieur du conduit d'alimentation (1), en direction radiale dans le tube contacteur (3),
- **qu'**au moins un passage de sortie (17a, b) est placé à l'extérieur du conduit d'alimentation (19) en direction radiale, dans l'arbre de commande (4) et débouche à l'intérieur de la cavité,
- chaque passage de sortie (17 a, b) et les orifices de sortie (16 a, b) étant placés les uns par rapport aux autres de telle sorte que dans les au moins deux positions angulaires de l'arbre de commande (4) par rapport au tube contacteur (3), toujours un seul orifice de sortie (16 a, b) soit en liaison conductrice pour le produit anticorrosion par l'intermédiaire de la cavité et du départ (13) avec l'intérieur (12) du conduit d'alimentation (1).

2. Dispositif de commande selon la revendication 1, **caractérisé en ce que** le départ (13) comporte
- au moins un orifice d'entrée (14) radial dans le tube contacteur (3), qui débouche à l'intérieur (12) du conduit d'alimentation (1) et
- au moins un passage d'entrée (15) radial dans l'arbre de commande (4), qui débouche dans la cavité,
en faisant tourner l'arbre de commande (4), chaque orifice d'entrée (14) du tube contacteur (3) pouvant être amené en recouvrement avec au moins un passage d'entrée (15) dans l'arbre de commande (4).

3. Dispositif de commande selon la revendication 2, **caractérisé en ce que** le tube contacteur (3) comporte au moins un orifice d'entrée (14) et l'arbre de commande (4) comporte au moins deux passages d'entrée (15) déportés en direction radiale.

4. Dispositif de commande selon la revendication 2, **caractérisé en ce que** le tube contacteur (3) comporte au moins deux orifices d'entrée (14) déportés en direction radiale et l'arbre de commande comporte au moins un passage d'entrée (15).

5. Dispositif de commande selon la revendication 2, **caractérisé en ce que** le tube contacteur (3) comporte au moins deux orifices d'entrée (14) écartés en direction axiale et l'arbre de commande (4) comporte au moins deux passages d'entrée (15) écartés en direction axiale et déportés en direction radiale.

6. Dispositif de commande selon la revendication 2, **caractérisé en ce que** le tube contacteur (3) comporte au moins deux orifices d'entrée (14) écartés en direction axiale et déportés en direction radiale et l'arbre de commande (4) comporte au moins deux passages d'entrée (15) écartés en direction axiale et déportés en direction radiale.

7. Dispositif de commande selon l'une quelconque des revendications 1 à 6, **caractérisé en ce que** le tube contacteur (3) comporte au moins deux orifices de sortie (16 a, b) déportés en direction radiale et l'arbre de commande (4) comporte au moins un passage de sortie (17 a, b), en faisant tourner l'arbre de commande, chaque orifice de sortie (16 a, b) du tube contacteur (3) pouvant être amené en recouvrement avec l'un des passages de sortie (17 a, b) dans l'arbre de commande (4).

8. Dispositif de commande selon l'une quelconque des revendications 1 à 6, **caractérisé en ce que** le tube contacteur (3) comporte au moins deux orifices de sortie (16 a, b) écartés en direction axiale et l'arbre de commande (4) comporte au moins deux passages de sortie (17 a, b) écartés en direction axiale et déportés en direction radiale, en faisant tourner l'arbre de commande (4), chaque orifice de sortie (16 a, b) du tube contacteur (3) pouvant être amené en recouvrement avec l'un des passages de sortie (17 a, b) dans l'arbre de commande (4).

9. Dispositif de commande selon l'une quelconque des revendications 1 à 6, **caractérisé en ce que** le tube contacteur (3) comporte au moins deux orifices de sortie (16 a, b) écartés en direction axiale et déportés en direction radiale et l'arbre de commande (4) comporte au moins deux passages de sortie (17 a, b) écartés en direction axiale, en faisant tourner l'arbre de commande (4), chaque orifice de sortie (16 a, b) du tube contacteur (3) pouvant être amené en recouvrement avec l'un des passages de sortie (17 a, b) dans l'arbre de commande (4).

10. Dispositif de commande selon l'une quelconque des revendications 1 à 6, **caractérisé en ce que** le tube contacteur (3) comporte au moins deux orifices de sortie (16 a, b) écartés en direction axiale et déportés en direction radiale et l'arbre de commande (4) comporte au moins deux passages de sortie (17 a, b) écartés en direction axiale et déportés en direction radiale, en faisant tourner l'arbre de commande (4), chaque orifice de sortie (16 a, b) du tube contacteur pouvant être amené en recouvrement avec l'un des passages de sortie (17 a, b) dans l'arbre de commande (4).

11. Dispositif de commande selon l'une quelconque des revendications 1 à 10, **caractérisé en ce**
- **qu'**à l'extérieur du conduit d'alimentation (1), en direction radiale dans le tube contacteur (3) est placée une sortie de retour (19) et
- **qu'**un passage de retour (20) placé en direction radiale dans l'arbre de commande (4) qui en faisant tourner l'arbre de commande (4) peut être amené en recouvrement avec la sortie de retour (19) dans le tube contacteur (3) débouche à l'intérieur de la cavité,
- le passage de retour (20) et chaque passage d'entrée (15) étant placés l'un par rapport à l'autre dans l'arbre de commande (4) de telle sorte que chaque passage d'entrée (15) soit fermé par le tube contacteur (3) lorsque le passage de retour (20) est en recouvrement avec la sortie de retour (19).

12. Dispositif de commande selon l'une quelconque des revendications 1 à 11, **caractérisé en ce que** chaque orifice de sortie (16 a, b) et chaque passage de sortie (17 a, b) sont placés de telle sorte l'un par rapport à l'autre qu'en faisant tourner l'arbre de commande (4), la grandeur du recouvrement entre chaque orifice de sortie et chaque passage de sortie soit réglable en continu.

13. Dispositif de commande selon l'une quelconque des revendications 2 à 12, **caractérisé en ce que** chaque orifice d'entrée (14) et chaque passage d'entrée (15) du départ (13) sont placés l'un par rapport à l'autre de telle sorte qu'en faisant tourner l'arbre de commande (4), la grandeur du recouvrement entre chaque orifice d'entrée (14) et chaque passage d'entrée (15) soit réglable en continu.

14. Dispositif de commande selon l'une quelconque des revendications 1 à 13, **caractérisé en ce que** l'entraînement (23) destiné à faire tourner l'arbre de commande est un servomoteur.

15. Dispositif de commande selon la revendication 14, **caractérisé en ce que** le servomoteur est relié à une commande par programme qui est programmée de telle sorte que l'angle de rotation de l'arbre de commande relié au servomoteur et de ce fait le point d'efflux et/ou la quantité de produit anticorrosion soit réglable pour la conservation de chaque pièce de construction.

16. Installation (24) destinée à conserver des pièces de construction métalliques et des carrosseries de véhicules automobiles par application d'une cire avec au moins un dispositif de commande selon l'une ou plusieurs des revendications 1 à 15, avec un bac à efflux (25) qui collecte de la cire qui s'égoutte lors de l'opération de conservation, un réservoir de stockage de cire doté d'un dispositif de chauffage, qui maintient la cire qu'il contient à une température de mise en oeuvre, un conduit d'amenée de cire qui mène du réservoir de stockage de cire vers le conduit d'alimentation (1) tubulaire, une pompe pour créer une pression de transport sur de la cire qui se trouve dans le conduit d'alimentation (1), ainsi que sur les orifices de sortie (16 a, b) de chaque conduit d'amenage (27 a, b) de la cire raccordé au dispositif de commande, qui conduisent vers les points d'efflux (28 a, b) raccordés sur chaque dispositif de commande.

17. Installation destinée à conserver des pièces de construction métalliques et des carrosseries de véhicules automobiles selon la revendication 16, **caractérisée en ce que** dans le conduit d'alimentation (1) du dispositif de commande sont encastrées plusieurs soupapes de distribution (2).
